# EUROPÄISCHE PATENTSCHRIFT

(11) **EP 0 093 302 B1**
(45) Veröffentlichungstag und Bekanntmachung des Hinweises auf die Patenterteilung: **25.01.1989**
(21) Anmeldenummer: 83103722.1
(22) Anmeldetag: 18.04.1983
(51) Int. Cl.: B65D 71/00, B65D 5/42

(54) **Sammelpackung für eine ungerade Anzahl von Behältern, von denen mindestens einer ein mit einem Griff versehener Kanister ist**
Package for an uneven number of containers, at least one of which in a can provided with a handle
Emballage pour un nombre impair de récipients dont un au moins est un bidon à poignée

(30) Priorität: 20.04.1982 DE 8211120 U; 27.05.1982 DE 8215517 U
(43) Veröffentlichungstag der Anmeldung: 09.11.1983
(73) Patentinhaber: Glöyer, Wolfgang, D-2000 Oststeinbek (DE)
(72) Erfinder: Glöyer, Wolfgang, D-2000 Oststeinbek (DE)
(74) Vertreter: Richter, Joachim, Dipl.-Ing.

(56) Entgegenhaltungen:
- DE-A- 2 711 632
- GB-A- 1 473 191

## Beschreibung

Die Erfindung bezieht sich auf eine quaderförmige Sammelpackung zum Tragen, Stapeln und Palettieren, in deren Mitte sich ein mit einem Griff versehener Kanister befindet. Durch eine Durchbrechung hindurch kann die Sammelpackung am Griff des Kanisters in der Mitte aufgenommen und getragen werden. Bekannt sind durch die Patentschrift GB-A-1 473 191 derartige Sammelpackungen für eine Anzahl von Kanistern, bei denen an den offenen Seiten U-förmige Verschlußstreifen die Kanister in der Packung halten. Der Erfindung liegt die Aufgabe zugrunde, eine solche Sammelpackung in der Befülltechnik, in der Handhabung und in der Sicherheit der Verschlußmittel zu verbessern. Die Verbesserung einer derartigen Sammelpackung besteht darin, daß die Grifflochausstanzung die Breite eines Kanisters besitzt und von der Deckelwand über deren Kante in die eine Seitenwand des Kartonringes hineinreicht wie dies im Kennzeichen des Anspruches 1 angegeben ist. Dadurch ist es ohne Werkzeug und ohne Beschädigung der Sammelpackung möglich, den mittleren Kanister zur Entnahme durch die Grifföffnung herauszuziehen und danach die restlichen Kanister ze beiden Seiten aus der Umhüllung durch ebendiese Öffnung zu entnehmen. In umgekehrter Reihenfolge kann die Sammelpackung leere oder gefüllte Kanister wieder aufnehmen. Das die Sammelpackung als Ganzes van außen ringförmig umreifende Kunststoffband mit Heißsiegelverschluß gibt der Sammelpackung eine große Festigkeit, da es nicht herausreißen kann. Ein solches Kunststoffband wird heute mit in der Verpackungstechnik üblichen automatischen Umreifungsmaschinen sehr rasch mit nach Wunsch einstellbarer Bandspannung verschweißt. Es kann vorteilhaft sein, anstelle einer Verbindung des Kartonringes durch Klebeband, welches die ringförmige Umhüllung schließt, eine Klebelasche an der einen Seitenwand anzuordnen, die die Kartonumhüllung mit der Deckelwand verbindet, so daß diejenige Stelle der Umhüllung, welche beim Tragen der Sammelpackung mittels des Griffes des mittigen Kanisters besonders belastet wird, durch die Klebelasche verdoppelt wird. Durch eine derartige Ausnutzung der von der Klebelasche ohnehin gebildeten Verstärkung läßt sich erreichen, mit dünnwandigerem Kartonmaterial auszukommen und Material zu sparen.

Im folgenden ist die Erfindung anhand von Zeichnungen, in denen Ausführungsbeispiele dargestellt sind, näher erläutert. Es zeigen
Fig. 1 die perspektivische Darstellung einer tragbaren Sammelpackung gemäß der Erfindung für drei Kunststoffkanister.
Fig. 2 eine Kartonzuschnitt mit Klebelasche, aus dem die dazugehörige Umhüllung hergestellt wird.
Fig. 3 die perspektivische Darstellung einer tragbaren Sammelpackung gemäß der Erfindung für einen Kanister und je zwei seitlich angeordnete Faltschachteln.

In den Figuren ist 1 die Kartonumhüllung, welche in Fig. 1 + 3 zu der Form eines in sich geschlossenen Ringes gefaltet ist, der durch die Klebelasche 2 zusammengehlten wird, während sie in Fig. 2 in Abwicklungsdarstellung als Zuschnitt gezeichnet ist. Die Umhüllung 1 ist in ihrem oberen Teil mit einer Durchbrechung 3 versehen, durch welche der Griff 4 des mittleren von drei in der Sammelpackung enthaltenen Kanistern für eine Hand von außen her zugänglich ist. Zu beiden Seiten ist die zu einem geschlossenen Ring gefaltete Kartonumhüllung 1 offen. Durch die Öffnung auf der rechten Seite von Fig. 1 ist der links neben dem mittleren Kanister angeordnete Kanister 5 sichtbar. Die Sammelpackung ist als Ganzes von einem ringförmigen, die offenen Seiten der Umhüllung 1 überspannenden Halteband 6 umreift. Die Durchbrechung 3 reicht von der Deckelwand 7 der Umhüllung 1 über deren Kante 8 bis auf die eine, in Fig. 1 + vorn liegenden Seitenwand 9 der Umhüllung. An die Durchbrechung 3 schließt sich eine durch seitliche Perforation 10 begrenzte Klappe 11 an, durch deren Lösung die Durchbrechung vergrößert werden kann. Die Klebelasche 2, welche die ringförmige Umhüllung 1 schließt, ist an der gleichen Deckelwand 7 der Umhüllung angeordnet, in welche die Durchbrechung 3 hineinreicht, so daß diejenige Stelle der Umhüllung 1, welche beim Tragen der Sammelpackung mittels des Griffes 4 an dem mittleren Kunststoffkanister die Last von der Umhüllung auf diesen zu übertragen hat, d. h. die Stelle, an welcher die Verschlußkappe 12 des mittleren Kanisters die Kartonumhüllung 1 berührt, durch die Klebelasche 2 verstärkt wird.

Die Umhüllung kann entweder als Ring vorgeformt und von der Seite mit den Kanistern gefüllt werden, oder die Kanister können auf dem flach liegenden Kartonzuschnitt nebeneinander gestellt und dieser um die Kanisterreihe herum gefaltet und die übereinander gefalteten Enden des Zuschnitts miteinander verbunden werden.

## Patentansprüche

1. Quaderförmige Sammelpackung zum Tragen, Stapeln und Palettieren, in deren Mitte sich ein mit einem Tragegriff versehener Kanister befindet und die eine Kartonumhüllung (1) aufweist, die als ein in sich geschlossener, gefalteter Ring aus einem streifenförmigen, an seinen Enden verbundenen Kartonzuschnitt gestaltet ist, seitlich offen ist und von einem ringförmigen, die offenen Seitenwände der ringförmigen Umhüllung mittig überspannenden Umreifungsband verschlossen ist und die in ihrer Deckelwand (7) mit einer Durchbrechung (3) versehen ist, so daß die Sammelpackung von außen am Griff des Kanisters in der Mitte aufgenommen und getragen werden kann, dadurch gekennzeichnet, daß die Durchbrechung (3) von der Deckelwand (7) über die Kante bis in die Seitenwand (8) der Kartonumhüllung reicht und die Breite des Kanisters in der Mitte besitzt, so daß die Sammelpackung von außen am Griff des Kanisters getragen werden kann, und daß gleichfalls durch die Durchbrechung hindurch zuerst der mittlere Kanister ohne Beschädigung der Sammelpackung zur Entnahme herausgezogen werden kann und danach die restlichen Behälter seitlich durch ebendiese Öffnung entnommen werden können, wobei die beschädigungslose Entnahme es ferner gestattet, geleerte Behälter in der quadeförmigen Sammelpackung zur Weiterverwendung zurückzuführen.

2. Sammelpackung nach Anspruch 1 bei der anstelle gleicher Kanister beidseits vom mittigen Kanister quaderförmige, symmetrisch angeordnete Behälter (13) mit untereinander gleichem Volumen und Gewicht angeordnet sind, die so gestaltet und bemessen sind, daß sie den Innenquerschnitt der ringförmigen, gemeinsamen Kartonumhüllung beiderseits des Kanisters vollständig ausfüllen.

3. Sammelpackung nach Anspruch 1 oder 2 dadurch gekennzeichnet, daß sich an die Durchbrechung (3) einedurch seitliche Perforation (10) in der Kartonumhüllung begrenzte Klappe (11) anschließt, durch deren Lösung die Durchbrechung (3) zur Entnahme des mittleren Kanisters vergrößert werden kann.

4. Sammelpackung nach einem der Ansprüche 1 bis 3, dadurch gekennzeichnet, daß anstelle einer Verbindung durch Klebeband, welches die ringförmige Umhüllung schließt, eine Klebelasche an der einen Seitenwand angeordnet ist, die die Kartonumhüllung mit der Deckelwand (7) verbindet, so daß diejenige Stelle der Umhüllung, welche beim Tragen der Sammelpackung mittels des Griffes (4) besonders belastet wird, durch die Klebelasche verstärkt wird.

5. Sammelpackung nach einem der vorhergehenden Ansprüche, dadurch gekennzeichnet, daß anstelle der Klebelasche (2) eine zusätzliche der Deckelwand annähernd formgleiche, volle Wandfläche vorgesehenen und mit der Deckelwand zu einer doppellagigen Wand verbunden ist.

## Claims

1. Rectangular multipack for carrying, stacking and palletizing, in whose center a canister provided with a carrying grip is disposed and which possesses a cardboard covering (1) which is constructed as a closed, folded ring out of a strip-like cardboard blank connected at its ends, is open at the sides and is closed by an annular hoop-casing strap spanning the open side walls of the annular covering and which, in its cover wall (7), is provided with an opening (3), so that the multipack can be picked up from the outside by the grip provided on the center canister and be thus carried, characterized in that the opening (3) extends from the cover wall (7) across the edge as far as into the side wall (8) of the cardboard covering, in that it has the width of the center canister so that the multipack can be carried from the outside by the canister grip, and in that, likewise through the opening, the center canister can be pulled out first for removal without damage being caused to the multipack and, following this, the remaining containers can be removed laterally or through the selfsame opening, the non-damaging removal additionally allows the empty containers to be returned into the rectangular multipack for re-use.

2. Multipack according to claim 1, wherein, in lieu of identical canisters disposed on both sides of the center canister, rectangular, symmetrically arranged containers (13) of mutually identical volume and weight are disposed which are configured and dimensioned in such a way that they completely fill the internal cross-section of the annular common cardboard covering on both sides of the canister.

3. Multipack according to claim 1 or 2, characterized in that a flap (11) delimited by a lateral perforation (10) in the cardboard covering links up with the opening (3), by means of whose detachment the opening (3) can be enlarged for the removal of the center canister.

4. Multipack according to any of the claims 1 thru 3, characterized in that, in lieu of a connection by means of adhesive tape sealing the annular cardboard covering, an adhesive tab is fitted to one of the side walls connecting the cardboard covering with the cover wall (7), so that the point of the covering which is subject to particular strain when the multipack is carried by the grip (4), is reinforced by said adhesive tab.

5. Multipack according to any of the preceding claims, characterized in that, in lieu of the adhesive tab (2), an additional full wall surface possessing approximately the same shape as the cover wall is provided and in that it is interconnected with the cover wall so as to form a double- layered wall.

## Revendications

1. Emballage collectif en forme de parallélépipède pour porter, empiler et palletiser, au centre duquel se trouve un bidon équipé d'une poignée et qui présente une enveloppe de carton (1) qui est configurée comme un anneau plié, fermé en soi, formé par une pièce découpée en carton en forme de bande, reliée à ses extrémités, qui est ouverte sur les côtés, qui est fermée par une bande de ruban en forme d'anneau, qui recouvre les parois latérales ouvertes de l'enveloppe en forme d'anneau en leur milieu et qui est pourvue dans sa paroi de couvercle (7) d'une découpure (3) de telle sorte que l'on peut prendre et porter l'emballage collectif de l'extérieur par la poignée du milieu, caractérisé en ce que la découpure (3) va de la paroi de couvercle (7), en passant par l'arête de celle-ci, jusque dans la paroi latérale (8) de l'enveloppe en carton et qu'elle possède la largeur du bidon du milieu, si bien que l'on peut porter l'emballage collectif de l'extérieur par la poignée du bidon, et que l'on peut également retirer par la découpure tout d'abord le bidon du milieu pour l'enlever, sans détériorer l'emballage collectif, et que l'on peut ensuite ôter le reste des conteneurs par les côtés ou par ce même orifice, le fait que l'on puisse les enlever sans rien détériorer permettant de plus de remettre des conteneurs vides dans l'emballage collectif en forme de parallélépipède pour continuer à l'utiliser.

2. Emballage collectif selon la revendication 1 dans lequel, à la place de bidons semblables placés des deux côtés du bidon central, il est placé des conteneurs en forme de parallélépipède (13) de volume et de poids égal, disposés de manière symétrique, qui sont configurés et dimensionnés de manière à remplir entièrement la section intérieure de l'enveloppe de carton commune en forme d'anneau des deux côtés du bidon.

3. Emballage collectif selon la revendication 1 ou 2, caractérisé en ce qu'un rabat (11) délimité dans l'enveloppe de carton par une perforation (10) latérale suit la découpure (3), rabat dont le détachement permet d'agrandir la découpure (3) pour enlever le bidon du milieu.

4. Emballage collectif selon l'une des revendications 1 à 3, caractérisé en ce qu'à la place d'une jonction par ruban adbésif qui ferme l'enveloppe en forme d'anneau, il est placé une languette collante sur l'une des parois latérales qui relie l'enveloppe de carton à la paroi de couvercle (7) si bien que l'endroit de l'enveloppe qui est particulièrement sollicité, lors du port de l'emballage collectif au moyen de la poignée (4), est renforcé par la languette collante.

5. Emballage collectif selon l'une des revendications précédentes, caractérisé en ce qu'à la place de la languette collante (3) il est prévu une surface de paroi pleine supplémentaire, de forme pratiquement pareille à celle de la paroi de couvercle, qui est reliée à la paroi de couvercle en formant une paroi à double épaisseur.
